# EUROPÄISCHE PATENTSCHRIFT

(11) **EP 0 702 910 B1**
(45) Veröffentlichungstag und Bekanntmachung des Hinweises auf die Patenterteilung: **05.04.2000**
(21) Anmeldenummer: 95115102.6
(22) Anmeldetag: 26.09.1995
(51) Int. Cl.: A44C 27/00, C25D 1/02

(54) **Dünnwandiger Hohlkörper aus einem Edelmetall oder aus einer Edelmetallegierung zur Verwendung als Schmuck- oder Juwelierware**
Thin walled, hollow body made of precious metal or alloy of precious metals, used as jewel or jewellery item
Corps creux à parois minces fait d'un métal ou d'un alliage précieux pour utilisation comme article de bijouterie

(30) Priorität: 26.09.1994 DE 4434413
(43) Veröffentlichungstag der Anmeldung: 27.03.1996
(73) Patentinhaber: JOSEF Eberle GmbH + Co. KG., D-75233 Tiefenbronn (DE)
(72) Erfinder: Stalling, Wilfried, D-75181 Pforzheim (DE)
(74) Vertreter: Twelmeier, Ulrich, Dipl.Phys.

(56) Entgegenhaltungen:
- EP-A- 0 195 132
- WO-A-90/02828
- DE-A- 4 134 664
- DE-C- 244 074
- DE-U- 29 500 989
- GB-A- 2 263 858

## Beschreibung

Die Erfindung befaßt sich mit einem Hohlkörper aus einem Edelmetall oder aus einer Edelmetallegierung zur Verwendung als Schmuck - oder Juwelierware. Solche Schmuckstücke sind aus der EP-A-0195132 bekannt. Sie werden hergestellt auf galvanoplastischem Wege, indem auf einem die räumliche Kontur des Schmuckstücks aufweisenden, elektrisch leitenden oder elektrisch leitend gemachten Formkern das Edelmetall elektrolytisch abgeschieden und nach Erreichen der gewünschten Schichtdicke das Material des Formkerns auf chemischem oder thermischem Wege aus dem Hohlkörper herausgelöst wird. Für dieses Verfahren hat sich heute auch die Bezeichnung "Elektroforming" eingebürgert.

Das Elektroforming- Verfahren hat den Vorteil, daß hohle Schmuckstücke von nahezu beliebiger Form mit dünnen Wandstärken, d. h. mit sparsamem Edelmetalleinsatz, preiswert hergestellt werden können. Dieser Vorteil ist jedoch mit dem Nachteil verknüpft, daß die Schmuckstücke eine geringe mechanische Stabilität haben. Um dem zu begegnen, ist es aus der EP-A-0195132 bekannt, die Wandstärke des Hohlkörpers in den besonders beanspruchten Bereichen, nämlich dort, wo Anhängeösen, Anschlußglieder oder Verbindungsglieder, Broschierungen, Böckchen, Haken, Sicherungen oder dergleichen benötigt werden, durch zusätzlichen Edelmetallauftrag zu verstärken; dazu wird zum Beispiel in diesen besonders beanspruchten Bereichen auf dem zu beschichtenden Formkern das Edelmetall in geringerer Schichtdicke abgeschieden oder unter Bildung von Sollbruchstellen abgeschieden, so daß die auf diese Weise zunächst geschwächte Wand nachträglich leicht geöffnet und ein metallisches Verstärkungsteil eingelötet oder auf andere Weise eingefügt werden kann. Diese Vorgehensweise ist aufwendig und macht den eigentlichen Vorteil des Elektroforming-Verfahrens, die preiswerte Herstellung und die Edelmetalleinsparung, teilweise wieder zunichte.

Aus der DE-C-3918920 ist es bereits bekannt, in den elektrolytisch zu beschichtenden Formkern ein metallisches Funktionsteil, zum Beispiel ein Teil einer Schließe, einzubetten, welches aus demselben Edelmetallwerkstoff besteht wie die Außenwand des Hohlkörpers und stellenweise aus dem Formkernmaterial heraustritt, so daß sich das Funktionsteil bei der elektrolytischen Metallabscheidung mit der entstehenden Außenwand des Hohlkörpers verbindet. Ein solches Funktionsteil kann wie eine Verstrebung wirken und dadurch den Hohlkörper in gewisser Weise stabilisieren, ohne jedoch den Nachteil zu beseitigen, daß die Außenwand des Hohlkörpers im übrigen gegen mechanische Beschädigung empfindlich bleibt. Um dem zu begegnen, ist in der DE-A-43 39641 vorgeschlagen worden, zur dauerhaften Unterstützung der dünnen Außenwand des Hohlkörpers den Formkern aus Wachs oder Kunststoff, den man bisher stets herauslöst, eben nicht herauszulösen sondern schlicht und einfach im Hohlkörper zu belassen. Dadurch werden die Hohlkörperwand wirksam stabilisiert und dünnste Wandstärken ermöglicht, doch sind solche Schmuckstücke mit einem massiven Kern aus Wachs oder Kunststoff nicht immer erwünscht und nicht überall mit den gesetzlichen Bestimmungen zur Kontrolle des Edelmetallgehaltes vereinbar.

Es ist ferner bekannt, die dünne Wand solcher hohler Schmuckstücke dadurch steifer zu machen, daß man sie profiliert oder mit einem Relief versieht, zum Beispiel mit Rillen, doch schränkt das den Goldschmied in seinen Gestaltungsmöglichkeiten ein, und laufen der Zweckbestimmung des Schmucks, zu schmücken, zuwider.

Aus der DE 244 074 ist es bekannt, hohle Schmuckgegenstände wie Knöpfe und Schnallen, die aus einem Bodenteil und einer durch Aufstülpen und Umbördeln oder Verlöten an diesem Bodenteil befestigten Metallkappe bestehen und deren Metallkappe eine Vertiefung aufweist, welche einen Emailbelag aufnehmen soll, mit Asbestpappe oder einem ähnlichen weichen, schmiegsamen und feuerfesten Material auszufüllen, um das Einbrennen des Emails und das Verlöten der Metallkappe mit dem Bodenteil zu ermöglichen.

Der vorliegenden Erfindung liegt die Aufgabe zugrunde, einen weiteren Weg aufzuzeigen, wie solche dünnwandigen Schmuckstücke auf einfache Weise auch ohne einen stützenden Kern und ohne zusätzlichen Edelmetalleinsatz stabilisiert werden können.

Diese Aufgabe wird gelöst durch einen Hohlkörper mit den im Anspruch 1 angegebenen Merkmalen.

Erfindungsgemäß werden echte Schmuckstücke, die als dünnwandige Hohlkörper hergestellt sind, dadurch stabilisiert, daß in der Außenseite des Hohlkörpers eine oder mehrere flache Einbuchtungen vorgesehen sind, die durch eine Umrandung begrenzt sind und in welchen sich eine Schicht aus einem Email oder aus einem Lack befindet, wobei die Verwendung eines Emails bevorzugt ist. Auf die Weise werden zwei Fliegen mit einer Klappe geschlagen: Einerseits wird die dünne Edelmetallwand durch einen Emailauftrag stabilisiert, andererseits erschließt sich dem Goldschmied dadurch auch bei dünnwandigen, durch Elektroforming hergestellten Schmuckstücken eine weitere Gestaltungsmöglichkeit durch den Emailauftrag, welche es bislang nur bei Schmuckstücken aus getriebenem oder gegossenem Edelmetall gab, wo man die dafür erforderlichen Vertiefungen mit ihren Umrandungen von vornherein mitgegossen oder durch Erodieren, Fräsen oder dergleichen gebildet hat, was bei dünnwandigen Elektroforming-Teilen grundsätzlich nicht möglich ist. Bei Elektroforming-Teilen kann man die flachen Vertiefungen oder Einbuchtungen dadurch bilden, daß man sie von vornherein im Formkern vorsieht, dessen Oberfläche durch den elektrolytischen Abscheidevorgang abgebildet wird. Das Emaillieren als Mittel zur mechanischen Stabilisierung einzusetzen, konnte das bekannte Emaillieren von gegossenen oder getriebenen Schmuckstücken nicht nahelegen, da bei ihnen das Email in keinem Fall dazu eingesetzt wurde, um eine dünne Wand zu stabilisieren, sondern ausschließlich aus dekorativen Gründen. Hohle Schmuckstücke, die so dünnwandig sind, daß ihre mechanische Stabilität ein Problem darstellt, werden nur durch Elektroforming hergestellt.

Die Umrandung, welche die Einbuchtung begrenzt, begrenzt zugleich die Ausbreitung des Emails oder Lacks, welches bzw. welcher nicht über die Umrandung hinwegfließen kann.

Besonders geeignet sind niedrig schmelzende Emails, die beim Schmelzen die dünne Wand des Hohlkörpers nicht ungebührlich beanspruchen. Sie können pulverförmig aufgetragen und in einem Ofen, zum Beispiel in einem kleinen Durchlaufofen, rationell verarbeitet werden.

Die Umrandung umschließt vorzugsweise einen ebenen Boden der Einbuchtung, was für eine flächige, dekorative Gestaltung besonders günstig ist, andererseits aber auch den Emailauftrag erleichtert. Weitere Profilierungen, zum Beispiel Rillungen, sind zur Stabilisierung des Hohlkörpers nicht erforderlich.

Im Innern können die Hohlkörper einen konventionellen Aufbau haben; der Formkern kann wie üblich ausgeschmolzen oder sonstwie herausgelöst werden und der Hohlkörper kann irgendwelche Mechaniken, zum Beispiel ein Schließteil oder Befestigungsteil für eine Öse, aufnehmen, ferner auch Verstärkungen für besonders beanspruchte Bereiche, wie in der DE-C-3918920 offenbart.

Ein Ausführungsbeispiel der Erfindung ist in den beigefügten Zeichnungen dargestellt. Es handelt sich dabei um eine Schließe für eine Perlenkette, welche in
Figur 1 in Draufsicht, in
Figur 2 im Längsschnitt und in
Figur 3 in einer Schrägansicht dargestellt ist.

Die Schließe 1, welche an einer Perlenkette 2 angebracht ist, hat einen Hohlkörper 3 von ovalem Grundriß. Es handelt sich dabei um einen flachen Hohlkörper mit einer schwach gewölbten Umfangswand 4, welche zwei Seitenwände 5 und 6 miteinander verbindet, welche im wesentlichen parallel zueinander verlaufen und beide eine flache Einbuchtung 7 bzw. 8 haben, welche durch einen stufenförmigen Rand 9 bzw. 10 umrandet und begrenzt sind. Die Einbuchtungen 7 und 8 haben einen ebenen Boden 11 bzw. 12, auf welchem jeweils eine Emailschicht 13 bzw. 14 haftet.

Die Schließe ist auf konventionelle Weise mit der Perlenkette verbunden; der Faden 15, auf welchen die Perlen aufgereiht sind, ist am einen Ende mit einem Befestigungsteil 16 verknotet, am anderen Ende 17 mit einer V-förmigen Rastfeder 17 verbunden, welche durch eine Öffnung 18 in den Hohlkörper 3 eingeführt wird und am Rand der Öffnung 18 einrastet.

Die Wandstärke des Hohlkörpers 3 ist in Figur 2 übertrieben dick dargestellt.

## Patentansprüche

1. Dünnwandiger Hohlkörper, durch ein Elektroforming-Verfahren hergestellt aus einem Edelmetall oder aus einer Edelmetallegierung, zur Verwendung als Schmuck- oder Juwelierware,
**gekennzeichnet durch** wenigstens eine in der
Außenseite des Hohlkörpers (3) vorgesehene flache,
durch eine Umrandung (9, 10) begrenzte Einbuchtung (7, 8), in welcher sich eine Schicht (13, 14) aus einem Email oder aus einem Lack befindet.

2. Hohlkörper nach Anspruch 1, **dadurch gekennzeichnet**, daß die Einbuchtung (7, 8) einen ebenen Boden (11, 12) hat.

## Claims

1. Thin walled, hollow body made of precious metal or of an alloy of precious metal by an electro-forming process for use as jewellery, characterized in that in the outer surface of the hollow body (3) there is provided at least one flat recess (7, 8) which is delimited by a boundary (9, 10) and in which there is a layer (13, 14) consisting of an enamel or of a lacquer.

2. Hollow body according to claim 1, characterized in that the recess (7, 8) has a plane bottom (11, 12).

## Revendications

1. Corps creux à paroi mince fabriqué à l'aide d'un procédé d'électroformage, constitué par un métal noble ou par un alliage de métal noble, à utiliser comme article de bijouterie ou de joaillerie,
caractérisé par au moins un renfoncement plat (7, 8) prévu dans le côté externe du corps creux (3) et délimité par un bord (9, 10), dans lequel se trouve une couche (13, 14) d'un émail ou d'une laque.

2. Corps creux selon la revendication 1, caractérisé en ce que le renfoncement (7, 8) possède un fond lisse (11, 12).
